# FASCICULE DE BREVET EUROPEEN

(11) **EP 0 611 492 B1**
(45) Date de publication et mention de la délivrance du brevet: **30.08.1995**
(21) Numéro de dépôt: 91920872.8
(22) Date de dépôt: 05.11.1991
(51) Int. Cl.: H01R 19/04, H01R 4/24

(54) **PRISE ELECTRIQUE A DEUX FICHES, A RACCORDEMENT SANS DENUDAGE**
ELEKTRISCHER STECKER MIT ZWEI STIFTEN ZUM VERBINDEN OHNE ABZUISOLIEREN
TWO-PIN ELECTRIC PLUG TO BE WIRED WITHOUT UNSHEATHING THE LEAD

(43) Date de publication de la demande: 24.08.1994
(73) Titulaire: Patinier, André, F-75015 Paris (FR)
(72) Inventeur: Patinier, André, F-75015 Paris (FR)
(86) Numéro de dépôt international: FR9100862
(87) Numéro de publication internationale: WO9309579

(56) Documents cités:
- CH-A- 383 458
- US-A- 2 658 184
- US-A- 4 842 546

## Description

L'invention se rapporte au domaine des prises électriques à deux fiches,pour câble souple,comportant deux brins accolés latéralement.

Elle a pour but de rendre inutile toute utilisation d'outils,tels que couteaux,tournevis,pince à dénuder, généralement indispensables pendant l'opération de raccordement de la prise au câble,ainsi que de la rendre plus aisée et plus rapide encore que dans les cas des réalisations antérieures qui se sont données d'atteindre un but similaire.

Ces réalisations antérieures n'ont toutefois pas réussi à supprimer toute utilisation d'outils pour la connexion.

C'est le cas des brevets Suisse 383 458,et U.S. 2658 184 et 4 842 546 cités ci-après respectivement comme les documents D1,D2, et D3.

Dans D1,une vis,faisant partie du dispositif,ne peut être vissée qu'avec un tournevis ou une pièce de monnaie faisant office de tournevis

Dans D1,D2 et D3 l'absence d'un moyen adéquat fait que si le câble électrique n'est pas égal,il faut une pince coupante pour l'égaliser à son extrêmité.

Dans D2 et D3 il n'y a pas de dispositif de séparation des brins du câble,là encore un outil coupant est nécessaire d'autant que les câbles électriques à deux conducteurs comportent aujourd'hui une gaine extérieure qui englobe les deux brins. Le préambule de la revendication 1 est basé sur cet état de la technique.

Dans D1 le moyen de séparation ponctuelle des deux brins du câble,par vis conique,nécessite de la force lorsque le câble électrique comporte cette troisième gaine qui enferme les deux brins.Ce système de vis conique ne permet pas non plus d'imposer au brins un méandre suffisamment marqué pour permettre à lui seul le blocage du câble en cas de traction sur la prise.La courbe que font les brins le montre bien (cf D1 fig 2 et 5).De plus cette courbe résultant de l'écartement des brins est le lieu même de la connexion .De ce fait une traction exercée sur le câble s'applique sur les moyens de connexion même et risque fortement de les endommager et ce d'autant plus qu'ils se présentent,tout comme le dispositif selon nos variantes de réalisation,sous la forme de dents métalliques acérées donc fragiles à leur extrêmité. Dans le document D2 le moyen de blocage du câble par stries (33) figures (1,4,5) ne semble pas non plus très efficace.

La présente invention, telle que définie dans la revendication 1, remèdie à ces défauts.

Dans les trois variantes de réalisation présentées ici la découpe et la connexion du câble électrique se font dans le geste de fermeture de la prise.

Dans la deuxième variante de réalisation le câble ést de plus mis en place automatiquement et enfin dans la troisième la plus complète,en même temps que la connexion la fermeture de la prise provoque un méandre dans le trajet des brins du câble,de telle sorte que la traction même forte qui peut s'exercer sur le câble n'est pas ressentie au niveau de la partie des brins servant à la connexion et donc aucune tension n'est exercée non plus sur les moyens de contact de la prise.

Les trois variantes de réalisation ont donc en commun:
-L'utilisation d'au moins trois aiguilles ou épines de contact espacées par exemple longitudinalement d'au moins 5 mm et latéralement de telle sorte que le coeur de chaque brin du câble puisse être atteint dans le tiers gauche,le tiers droit et dans le milieu de sa section,orientées vers ledit coeur conducteur selon la direction de déplacement du brin lors de l'opération de perçage dudit brin,de longueur suffisante pour percer ce coeur de part en part.Lesdites aiguilles ou épines de contact étant d'épaisseur,à leur base,égale au minimum à trois dixièmes de millimètres,ou par exemple au tiers du diamètre du coeur conducteur,et lesdites aiguilles ou épines faisant partie intégrante des fiches,mâle ou femelle de la prise.Les pointes et les arêtes de ces éléments devant être vives sinon acérées ou affutées.

Leur utilisation,on l'aura compris,supprime le dénudage et ensuite le coincement par vissage du fil dénudé.

L'incorporation à la prise,d'une lame ayant un profil transversal en "T"pour être bien ancrée et stable dans le bloc de plastique dans lequel elle est en partie noyée,de longueur et de hauteur telles que dans le mode de réalisation le plus complet de l'invention,le câble soit tranché jusqu'à son extrêmité située dans la prise, avant que ses brins ne soient guidés dans leur logement.

Cette incorporation,on l'aura compris ,supprime l'utilisation d'un couteau pour désolidariser les deux brins du câble électrique.

Le découpage,intégré à la prise suppose que ladite lame agisse en rotation autour d'un axe ,cet axe de rotation étant soit parallèle à l'axe longitudinal du câble ,soit au contraire perpendiculaire à cet axe.

Dans la première variante de réalisation,l'axe de rotation de la charnière,est parallèle à l'axe longitudinal du câble mis en place,et dans les deux suivantes cet axe de rotation est perpendiculaire à l'axe longitudinal du câble mis en place.

Selon la première variante de réalisation ,les fiches mâles et femelle sont découpées longitudinalement selon le plan contenant un diamètre de chacune des deux fiches mâles ou de chacune des deux fiches femelles selon le type de prise.Ce plan sera désigné dans ce qui suit et dans les revendications sous l'appelation de"plan longitudinal médian des fiches" ou plus simplement sous l'appelation de "plan longitudinal médian".

Dans le cas des prises mâles la partie des fiches,intégrée au bloc de plastique ,est creusée de façon à servir de logement de contact pour les câbles.Le diamètre intérieur de ces parties intégrées semi-cylindriques est légèrement supérieur au diamètre extérieur d'un brin du plus gros des câbles admissibles par la prise. Dans le cas des prises femelles,le diamètre intérieur de la partie intégrée est naturellement égal au diamètre extérieur de la fiche mâle Le logement de contact est alors constitué d'un demi-cylindre de même forme et dimension que pour la prise mâle .Dans les deux cas les logements de contact ont sur leur moitié de section semi-cylindrique,un réhaussement plat du fond,réduisant d'un quart de son rayon la hauteur totale du logement de contact pour écraser le brin du câble et ainsi mieux le maintenir en place.Les deux moitiés,de réception et couvrante des prise mâle ou femelle ,comportent en plus un dispositif de contact entre leur dite moitié couvrante et de réception sous forme d'autres fiches mâles et femelles,dans la prise elle-même ,et dont le profil transversal est une sorte de vase inversé ,plus large en haut qu'en bas arrondi au sommet et fendu en deux .Ce dispositif fait en même temps office de fermeture pression de l'ensemble.Les aiguilles ou épines de contact se trouvent dressées sur le fond de la moitié de réception des logements de contact.

Selon les variantes de réalisation avec la charnière perpendiculaire à l'axe longitudinal du câble,les fiches mâles et femelles qui ne sont plus découpées selon le plan longitudinal médian comportent des aiguilles ou épines de contact sur leur surface extérieure ,fiches plus épines ne formant donc qu'un seul bloc.

Selon la première de ces variantes de réalisation,pour que le raccordement se fasse en une seule opération,sans accroc il est nécessaire que le câble soit entièrement tranché avant que ses deux brins soient dirigés par un bloc dit "de pressage",en glissant le long d'une pente dite de glissement inclinée à au moins 40° par rapport au plan longitudinal médian des fiches,les deux pentes de glissement faisant saillie d'écartement ,dont le profil transversal est complémentaire à celui du bloc de pressage,qui est en creux,avant donc d'être dirigés chacun vers son logement de contact au fond duquel se trouvent les aiguilles ou épines de contact ,orientées dans la même direction que la surface des pentes de glissement et que l'axe passant par les centres des circonférences des fiches(mâles ou femelles)et des brins du câble une fois au fond de leur logement de contact.Le bloc de pressage comporte des arêtes qui râclent les pentes de glissement et qui forment l'arête interne de la face supérieure des gouttières de guidage et du logement de contact.La hauteur totale de la cavité formée par le logement de contact et sa gouttière de guidage supérieure,est inférieure d'un quart de rayon au diamètre du plus gros des brins des câbles admissibles par la prise.

Pour que le déplacement des brins des suive le découpage complet du câble,il est nécessaire que la lame ait certaines caractéristiques.

Il faut:
que l'angle de son extrêmité antérieure (angle δ) ait une valeur égale à 90°-α.
que sa hauteur "h"à la même extrêmité soit au moins égale à: h= l₁. tgα+ D/sinδ + AD + E/2. (où l₁ est la longueur du brin de câble parallèle au plan longitudinal médian,dans le logement de contact, α l'angle dans le plan normal au plan longitudinal médian ,selon lequel décline le brin,D le diamètre du plus gros des brins des câbles admissibles par la prise,AD la distance d'enfoncement du brin,E l'épaisseur de la zone arrière supérieure de la partie passive. La longueur du tranchant de la lame doit être au moins égale à l₁ + la longueur de la portion de câble qui descend et qui donc est inclinée et dont on verra la valeur plus loin.

Selon la deuxième et la plus récente de ces variantes à axes perpendiculaires,le raccordement se fait aussi en une seule opération et peut avoir lieu pendant la coupe du câble.La face interne de la partie active comporte ,comme dans le cas précédent,des reliefs qui coopèrent avec ceux de la face interne de la partie passive,pour écarter mettre en place et connecter le câble à la prise.

La face interne de la partie active comporte donc une poutre de remplissage (50) et de maintien en place des brins du câble séparés par la lame (62) et écartés par les coins de séparation ou écarteurs (51,52,53) au nombre par exemple de trois ,qui pénètrent dans leur logement respectif (71,72,73) situés sur la face interne de la partie passive de la prise.Cette partie passive comporte une surface parallèle au plan longitudinal médian des fiches,appelée le sol (80),de glissement des brins (104) du câble ,le glissement s'opèrant pendant que les coins de séparation pénètrent dans leur logement tout en écartant et connectant les brins du câble.L'action des écarteurs coniques(51,52,53) qui amorcent la connexion qui sera obtenuepar percement de l'isolant,est facilitée,complètée,et terminée par la poutre de remplissage (50) qui assure la pénétration maximum possible des épines(4) ou aiguilles (5) de contact dans le coeur conducteur même d'un brin du câble.La poutre de remplisage garantit aussi avec les écarteurs,et tant que la prise est fermée que les brins du câble sont serrés et bien en place.Les écarteurs avant (51) et arrière (53) au moins,ont une largeur maximum supérieure à celle de la poutre de remplissage (50),alors que latéralement et vis à vis d'eux ,les parois (85) du réceptacle sont creusées,de sorte que chaque brin doit faire un méandre .Ce dispositif sert de blocage de chaque brin du câble ,pour empêcher son déplacement lors de tractions accidentelles qui s'exerceraient sur lui ,évitant ainsi les dommages aux épines de contact ou la déconnexion intempestive de l'ensemble.

Les dessins vont permettre de voir ce qui vient d'être décrit.

La figure 1 est une vue en perspective du bloc intérieur d'une prise mâle selon le mode de réalisation de l'invention avec l'axe de la charnière parallèle à l'axe longitudinal du câble mis en place.

La figure 2 est le pendant de la figure 1 pour une prise femelle.

La figure 3 est une vue dans l'axe longitudinal d'une fiche femelle selon l'invention ,montrant la disposition des aiguilles ou épines de contact sur la partie passive de la prise.

La figure 4 est une vue en perspective et en transparence de la prise avec axe de la charnière perpendiculaire à l'axe longitudinal du câble,sans le bloc de pressage ,sans la partie terminale et sans le capot arrière.

La figure 5 est une vue plongeante et en transparence de la prise,sans le bloc de pressage.

La figure 6 est une vue en perspective et en transparence du bloc de pressage sans la lame.

La figure 7 est une vue de profil et en transparence d'une prise mâle ,avec le bloc de pressage ouvert selon un angle égal à celui de la pente des gouttières de guidage.

La figute 8 est un schéma en perspective expliquant les relations d'angle et de dimensions entre les divers éléments de la prise dans la première variante à axes perpendiculaires.

La figure 9 est composée de trois coupes successives selon A-B,C-D,E-F(respectivement les dessins a,b,c) comme si le bloc de pressage était refermé.

La figure 10 est une vue en perspective ,partie active. détachée ,et tronquée sur l'avant ,d'un exemple de la prise selon la troisième variante de réalisation .

La figure 11 est est une coupe longitudinale centrale et normal au plan longitudinal médian des fiches du même exemple de prise selon la troisième variante de réalisation.

La figure 12 est un schéma explicatif permettant de déterminer la largeur minimale des logements des écarteurs.

La figure 13 est une vue plongeante de la face interne de la partie passive du même exemple de prise selon la troisième variante.

La figure 14 est une vue plongeante de la face interne de la partie active retournée du même exemple de la prise selon la troisième variante de réalisation .

La figure 15 est une coupe selon A-B de l'objet représenté figure 14.

La figure 16 est une vue de face et une vue latérale d'une fiche mâle de la prise selon les variantes de réalisation à axes perpendiculaires.

La figure 17 est le schéma d'une vue de face d'un couple fiche - brin montrant l'orientation des aiguilles ou épines de contact selon lapremière variante à axes perpendiculaires.

La figure 18 montre les épines de contact dans leur forme et leur disposition.

Aucune de ces figures ne représente un plan du point d vue des dimensions .Seules les figures 3,5,7,9,11,13,14 ont une valeur de référence ,les dimensions y étant en général respectées.Cependant quelque détail peut ici ou là être approximatif,et la précision du tracé n'est pas totale.Il reste que les proportions sont indicatives de la réalité et constituent malgré tout un cadre assez précis.Pour la clarté des dessins beaucoup d'angles sont vifs.Il n'y en a nécessité que pour l'arête de calage et les deux arêtes du râcloir ainsi que pour les reliefs en creux de la partie passive des trois variantes de réalisation. Les autres angles peuvent être arrondis.

Exposé détaillé de trois variantes de réalisation selon l'invention.

La variante la plus classique est celle où la prise est en deux parties:un boitier extérieur dans lequel est encastré un bloc contenant les deux fiches.Dans cette variante de réalisation,les axes de la charnière et du câble électrique,sont parallèles.La description dans ce cas ne porte que sur le bloc.

Il faut se référer aux figures 1,2 et 3

Sur la figure 1qui est un exemple de prise mâle,le bloc est découpé en deux moitiés,une passive (12) et une active (11) articulées autour d'une charnière (1).Au milieu de la partie active (11) on remarque la lame (2) servant à couper le câble longitudinalement pour séparer ses deux brins,après avoir éventuellement égalisé le câble en son extrêmité grâce à l'action de la lame (2) obtenue en rabattant la partie active (11) sur la partie passive (12) sur le câble présenté perpendiculairement à l'axe longitudinal de la cavité (3) de la lame (2).

Les fiches (13) sont divisées en deux moitiés pleines à l'extérieur des parties (11 ou 12) du bloc alors qu'à leur intérieur la zone intégrée (7) desdites fiches est creuse .Les fiches(13+7) ne font qu'une seule pièce avec,pour la partie passive(12) une cavité de contact(8) et pour la partie active (11) les fiches de contact (9).Ces fiches (9) et la cavité (8) ont des formes complémentaires,les fiches (9) étant les éléments mâles d'une sorte de prise à l'intérieur d'une sorte de prise dans la prise elle-même,de façon à ce que les deux moitiés externes des fiches (13) soient bien parcourues par le même courant.Les fiches (9) ont un profil transversal comportant une étroitesse relative à la base puis sévasant vers le haut,puis se recourbant pour se refermer jusqu'à la fente centrale (10).Grâce à ce profil,les parties (8) et (9) jouent le rôle de blocage du bloc entier en position fermé.L'ensemble fonctionne de la manière suivante:

Après avoir découpé le câble longitudinalement en l'ayant posé sur la cavité (3) de la lame et en l'ayant bien centré en plaçant la lame de sorte qu'elle soit bien sur toute la longueur à découper,du câble,entre les deux brins ,avant la pression,on relève la partie active (11) et l'on dépose chaque brin dans chaque partie intérieure (7) pour la prise femelle ou (16) pour la prise mâle,des fiches (13).Il ne reste qu'à refemer lentement mais avec force la partie active (11) sur la partie passive (12).

Sur les figures 1 et 2,les aiguilles de contact(5) ou les épines de contact (4) sont dessinées sur la partie active(11) du bloc.Mais il y a une autre possibilité c'est qu'elles soient dans la partie passive (12) Dans ce dernier cas l'utilisateur devra d'abord après avoir séparé les deux brins du câble,les piquer à la main,sur les aiguilles ou épines de contact,sans forcer juste pour qu'elles pénètrent dans la gaine de chaque brin du câble;cest en refermant l'ensemble que les aiguilles ou épines pénétreront jusqu'au coeur conducteur du câble.Sur le dessin nous avons figuré les deux types de formes de contacts.Il va de soi que l'une ou l'autre de ces formes est utilisable mais qu'il serait fantaisiste de mettre des aiguilles dans une cavité et des épines dans l'autre.

Sur la figure 3,une vue transversale très agrandie de la pièce métallique constituant la zone intégrée(7) de la fiche femelle et le demi-cylindre(16),on peut distinguer la position des épines ou aiguilles de contact (4,5),et leur longueur qui doit être très légèrement supérieure à l'épaisseur de la gaine (101)additionnée du diamètre du coeur conducteur (102) du plus épais des brins des câbles admissibles par la prise.Les aiguilles ou épines de contact sont décalées latéralement,à leur base,d'une distance à peu près égale à leur propre épaisseur "e",soit un tiers du diamètre du coeur (102) avec un minimum de trois dixièmes de millimètres et disposées de façon telle que l'une d'entr'elles soit dans le plan longitudinal central, d'un brin du câble,plan qui est lui-même perpendiculaire au plan longitudinal médian des fiches,et les autres réparties à sa droite et à sa gauche.Il faut encore remarquer le plat (17) servant à éviter tout jeu du brin du câble dans le demi-cylindre (16) autrement appelé logement de contact.

Sur la figure 2 d'une prise femelle ,la disposition des éléments est différente que dans le cas d'une prise mâle,car la zône intégrée(7) des fiches (13) constitue toute la fiche elle-même et est occupée par la fiche mâle en situation de branchement.La cavité de contact (8) et la fiche (9) intérieure sont rejetées derrière les fiches femelles (7) ,augmentant la longueur du bloc constitué des parties (11 et 12).Les demi-cylindres (16) vont accueillir les brins du câble dans les mêmes conditions que pour la prise mâle les zones intérieures (7) des fiches mâles le font.De petites pattes d'ancrage dans la matière plastique sont souhaitables.Les faces externes des parties (11 et 12) seront sculpltées de façon à ce que ,comme dans les dispositifs existants l'ensemble fermé puisse être encastré dans un boitier.

Mais,selon cette variante de réalisation de l'invention il faut après avoir éventuelement égalisé l'extrêmité du câble quatre opérations supplémentaires pour effectuer le raccordement:
1)découpage lorgitudinal du câble
2)mise en place des brins du câble dans leur logement
3)fermeture du bloc sur lui-même
4) encastrage du bloc fermé dans un boitier.

Avec la deuxième variante de réalisation,ces quatre opérations sont réduites à une seule.

La séparation des brins du câble se fait aussi grâce à une lame mais juste après le découpage ,dans la continuité du geste de fermeture de la prise,en rabattant un bloc de pressage,leur mise en place se fait automatiquement grâce au râcloir du bloc de pressage,aux gouttières de guidage et à la pente de glissement.Quant à l'encastrage du bloc dans un boitier,il n'existe pas puisque l'ensemble de la prise ne forme qu'un seul bloc.

En se reportant à la figure 4 qui représente la partie passive de la prise ,on peut comprendre ce qui se passe en regardant les flèches.Le câble est introduit par derrière et posé dans les gouttières de guidage (21),bien calé sur l'arête de calage (20) jusqu'au bout de la prise où il est introduit dans l'embout de stabilisation ((40),cf fig 5 et 7) non représenté sur la figure 4.

Après avoir été tranché par la lame (22 cf fig 7) le câble est séparé en deux brins qui glissent le long des pentes de glissement (23) jusqu'au fond du logement de contact (24 cf aussi fig 5) où il est amené par chacune des arêtes inférieures (25) du râcloir (35) cf fig 6 et 7,en même temps qu'il est pénétré par les aiguilles ou épines de contact (4,5) qui font partie intégrante des fiches mâles ou femelles (13) de la prise.La charnière (1) est figurée en pointillés (fig4).La fente de logement de la lame est en (26),la table d'arrêt de fermeture est en (27).La partie descendante (28) des gouttières de guidage s'écarte de l'axe longitudinal central pour aboutir au logement de contact(24) dont l'axe longitudinal est aussi parallèle au plan longitudinal médian des fiches (13 cf aussi fig 5).Restons sur cette dernière figure pour signaler la présence du capot arrière (30),non représenté sur la figure 4. On peut remarquer sur la figure 5 tous les éléments signalés figure 4 mais en vue plongeante plus représentative des dimensions réelles de la prise.

Figure 6 On repère la charnière (1) ,le râcloir (35),la partie supérieure couvrante (33)des gouttières de guidage.La partie plate destinée à venir au contact de la table d'arrêt de fermeture est le marteau d'arrêt de fermeture(37).Le capot antérieur (34) est réhaussé sur sa face inférieure en un réhaussage (36) destiné à laisser passer le câble (non représenté).La lame n'est pas non plus représentée ,mais on peut la voir (figure 9 a,b).

La vue de profil de la figure 7 qui est aussi une vue en transparence complète la vision du dispositif.Le câble (103) opère un trajet avec deux coudes,trajet qui le divise en deux brins (104).Repèrons bien la charnière (1) et la table d'arrêt de fermeture (27) ainsi que le marteau d'arrêt de fermeture (37) qui viennent en contact l'un de l'autre en position fermé. (cf aussi fig 9 a,b).Remarquons aussi le point de point d'ouverture (31) de la fente de logement de la lame (cf aussi fig 4 et 5),fente dont seule une arête supérieure (38) est représentée.L'arête supérieure (32) du râcloir (35) est visible en pointillés La position du bloc de pressage est arrêtée de façon telle que l'on puisse voir que le câble (103) composé de ses brins((104)dont un seul est représenté) a forcément été tranché avant que d'être entraîné dans la descente par la partie supérieure-couvrante(33) des gouttières de guidage et par l'arête (25) du râcloir puisque ces deux dernières parties ont encore leur axe longitudinal parallèle au plan longitudinal médian des fiches et au-dessus du câble quand la lame (22) est déjà en-dessous de l'arête (38) de la fente de logement de la lame où le brin (104) du câble (103) ne peut évidemment pénétrer.L'angle selon lequel est incliné le capot (34) et donc le bloc de pressage lui-même à cet instant est l'angle α qui est l'angle,dans un plan normal au plan longitudinal médian des fiches;ce même angle α est l'angle selon lequel un brin (104) du câble (103) est amené à descendre dans son logement de contact(24).

L'entrée arrière du câble (103) est visible en((43)cf aussi fig 9 c).Cette entrée est de hauteur légèrement inférieure à l'épaisseur du plus petit des câbles admissibles par la prise de façon à ce que le câble soit entré à force sur une petite distance "d" mais soit libre ensuite.L'arête de calage (20) est arrondie en (44) ainsi que le capot arrière (30) en (45) sans oublier les gouttières de guidage (21) en (46) La forme de la lame (22) est visible en pointillé pour ses parties cachées. En son extrêmité antérieure le tranchant et l'arête antérieure (70) de la lame (22) font un angle δ égal à (90°-α).En son extrêmité postérieure la lame est taillée en arc de cercle de rayon r = E/sinρ (où E est l'épaisseur du capot arrière(30)) et ρ l'angle formé par la paroi (47) de la charnière (1) et la face interne (48) du capot arrière (30)).Il est souhaitable que le rayon r soit augmenté d'un ou deux millimètres de jeu comme sur la figure 7 .La hauteur "h" de la lame (22) est égale à:$\text{h=l₁ · tgα + D/sin δ + AD + E/2.}$

Enfin pour connaitre la longueur " 1 "de son tranchant,il faut maintenant voir la figure 8 qui explique les relations entre différents angles et distances.

Partons de AD$\text{AD=B′B˝ et B′B=B˝B′/tgβ donc B′B=AD/tgβ}$

D'autre part:B˝B=B′B/cosβ

D'autre part encore:AB˝=B˝B′/tgα donc AB˝=AD/tgα de B˝B/AB˝= tgγ on peut tirer l'angle γ et AB car AB˝/cosγ = AB De plus AB + BC = 1 et OA + AB˝ + B′C′ = L et B′C′ = AB + BC - AB˝

Si l'on considère que OABC est une ligne brisée qui passe par le centre d'un brin du câble ,on ne peut que remarquer que AB + BC = 1 est la longueur à couper de ce câble et que donc ce doit être la longueur minimum du tranchant de la lame.

Sur les autres dimensions de la prise:
Si l'on connait β que l'on détermine pour que les brins du câble puissent glisser facilement sur les pentes de glissement (23) - soit β ≧ 40° - et que l'on connait BB′ dont la valeur est déterminée par l'écartement standart des fiches d'une prise électrique,on déduit facilement AD et donc la dénivellation du câble .Enfin comme il faut prendre BC suffisemment long pour y faire pénétrer au moins trois contacts qui seront espacés par exemple de 5 mm chacun dans le sens de la longueur -soit BC ≧ 10 mm - ,après avoir donné une valeur à OA en fonction de la longueur totale que l'on veut soi-même donner à la prise ,et après en avoir déduit AB˝,on peut trouver α d'une part γ d'autre part et AB qui permet de calculer la longueur du tranchant de la lame.On peut alors construire la prise.

Une vue de la prise en coupes transversales successives va cependant aider à préciser certains détails Figure 9.

Figure 9 a à gauche la fiche (13) représentée est une fiche mâle,alors qu'à droite il s'agit d'une fiche femelle.Pour conserver la même valeur de l'angle dans les deux cas,il faut jouer sur la distance qui sépare les logements de contact (24) de la surface des fiches (13). La fiche mâle se trouvera donc à une distance du logement de contact plus grande de la différence des rayons des fiches mâles et femelles que ne le sera la fiche femelle.

Sur les dessins (a) et (b) on voit que les gouttières de guidage (33) ont un profil qui écrase légèrement les brins (104) du câble.La lame (22) a un profil transversal en " T " pour être bien ancrée dans la matière plastique.

Il faut rechercher sur ce dessin l'arête supérieure (32) du râcloir et les arêtes (25) du râcloir qui sont destinées à entrainer les brins(104) du câble vers leur logement de contact (24). Les deux autres dessins n'appellent pas plus de commentaires.

Repèrons maintenant sur la figure 10 ,les éléments constitutifs de la prise selon la troisième variante de réalisation.

Emplacement de la charnière en (1) ,partie arrière du capot (30),marteau d'arrêt de fermeture (37),partie antérieure du capot (34),lame (62),fiches mâles ou femelles (13),poutre de remplissage (50), coins d'écartement ou écarteurs,avant (51),intermédiaire(52),arrière(53) partie arrière conique (54) de la poutre de remplissage (50),fentes de logement des écarteurs,fente avant (71),fente intermédiaire (72),fente arrière (73),évidements latéraux ,avants 81),arrières (83) des des fentes avant et arrière ,fente de logement de la lame (26).La table d'arrêt de fermeture est en (27).

Les épines de contact (4)sont plus visibles sur la figure 11 qui permet de repérer l'orifice arrière (43) d'introduction du câble ,orifice dont les contours (45) sont arrondis et qui comporte un dispositf de coincement léger du câble,ici une bosse (49).

On constate aussi que la lame (62) est plus longue en sa partie antérieure que le capot (34),pour trancher complètement le câble à son extêmité antérieure bien que cela ne soit pas obligatoire.Ce câble lors de sa mise en place vient buter au fond de l'emboutde stabilisation (40) dont les contours sont alésés et arrondis pour que ledit câble y pénètre facilement.Le capot étant relativement épais on peut prévoir de biseauter sa partie postérieure (39) ,pour obtenir une épaisseur moindre avant l'amincissement de matière qui permet de constituer la charnière (1) Ayant repéré les épines de contact (4) disposées par exemple comme ici à mi-hauteur d'une épaisseur de brin de câble et les écarteurs (51,52,53) ainsi que leur logement (71,72,73) respectif,situé les évidements latéraux (81,83) correspondant aux logements extrêmes (71,73) et remarquant qu'évidemment la profondeur d'un logement d'écarteur ne peut être inférieure à la hauteur "H" de dépassement du niveau inférieur de la poutre de remplissage (50),on peut se reporter à la figure (12) pour comprendre la relation qui unit différentes dimensions de la prise.

Sur cette figure 12 ,pour un écarteur d'épaisseur E′ à son pied,situé à une distande L d'un axe O(représentant la charnière (1)),lui-même situé à une distance P d'un sol X-X′ et devant pénétrer d'une hauteur H ce sol ,la largeur I du logement de l'écarteur doit être au minimum égale à : I = P/tgω- L,où ω est l'angle ayant pour sommet S l'extrêmité la plus éloignée de l'axe O et pour côtés le sol X-X' et le segment S-O distance de la pointe du pied de l'écarteur à l'axe de la charnière.On calcule ω en obtenant son sinus par la relation :${\text{P/SO = P/((P+H)² + (E′+L)²)}}^{\text{½}} \text{= sin ω .}$

Les valeurs de L,H et P dépendent des dimensions que l'on veut donner à la prise.L'épaisseur E' doit être la plus faible possible mais doit être assez importante pour que l'écarteur reste rigide lors de la fermeture de la prise.Pour plus de clarté,l'épaisseur E' a été surestimée et les autres dimensions disproportionnées sur ce schéma,l'objectif étant seulement de permettre d'expliquer la relation qui unit tous ces éléments.

Sur la figure 13 on peut voir la fente de logement de la lame (26),en transparence,en partie,les fiches (13) avec les épines de contact (4).Juste après l'entrée (43) du câble qui doit être placé par l'utilisateur tout le long de la prise jusqu'à l'embout de stabilisation (40),se trouve le couloir (56).Ce couloir doit avoir une largeur particulière qui est la moyenne de la largeur des câbles les plus courants. Ainsi les plus minces ne se déplaceront que peu et les plus larges seront tassés àforce mais l'élasticité de leur gaine permet de les serrer sans problème.Quand la prise est fermée,un brin du câble fait le trajet fléché passant en son centre;ce sont ces méandres dams les évidements latéraux e.g. (81,83) d'un câble subissant en permanence la pression des écarteurs qui servent de moyen de blocage de chaque brin du câble et donc du câble lui-même.

Sur la figure 14 on peut remarquer la partie arrière triangulaire (54) de la poutre de remplissage (50),dont les arêtes inférieures seront avantageusement chanfreinées,et la lame (62) dont les extrêmités avant et arrières dépassent d'un peu la longueur de la poutre de remplisage,pour trancher complètement le câble à l'avant et pour le trancher suffisamment loin de la pointe de la partie arrière (54) de la poutre de remplissage (50) afin que cette partie arrière aie la place de s'enfoncer facilement lors de la fermeture de la prise.

La figure 15 montre en vue frontale le profil d'un écarteur extrême,ici avant (51).Plus son cône de pénétration (55) est pointu et plus la fermeture est facile.Cependant sa hauteur H est limitée par celle du boîtier de la prise.Il faut ϑ supérieur à 45° .La tranche des écarteurs sera avantageusement arrondie.D'autre part les écarteurs jouent aussi le rôle de raidisseurs de la lame.

Cette dernière variante de réalisation qui nous parait être la meilleure ,fonctionne selon le principe de remplissage de l'espace entre les brins du câble,de la partie fixe ,pendant l'écartement,par un volume appartenant à la partie contenant la lame.(partie active).

La description de chacune des trois variantes de réalisation présentées exclut les formes ou reliefs destinés à faciliter la préhension de la prise,de tels ajouts ne changeant rien en ce qui concerne l'invention elle-même n'ont d'ailleurs pas à être décrits ici. Toutefois il faut ménager sur la surface externe de la partie passive un plat qui permette la stabilité de laprise lorsqu'elle est posée sur ce plat,lors de la fermeture de ladite prise.

Les figures 17,17,18 attirent l'attention sur les aiguilles ou épines de contact selon les deux dernières variantes de réalisation .Elles ont les mêmes caractéristiques que dans la première variante.La figure 16 montre pour une fiche mâle comment de face et de profil elles sont disposées.

On remarque l'angle β et leur emplacement aussi bien dans la vue de face avant de la fiche que dans la vue de côté de la-même fiche. Cet angle β ne concerne toutefois que la deuxième variante.

La figure 17 montre vu de face comment un brin (104) de câble est pénétré à travers sa gaine (101) et son coeur (102). La logueur des aiguilles ou épines de contact (4,5) est un peu plus importante que dans l'autre variante de réalisation car il faut tenir compte pour arriver à la même pénétration de l'espace entre le brin (104) et la fiche (13).De même que pour la troisième variante.

La figure 18 nous montre surtout la forme des épines de contact dont il faut préciser que la pointe (60) et les arêtes (61) doivent être vives sinon acérées sous peine de difficultés de pénétration.

Les trois variantes de réalisation comprennent au plus trois pièces métalliques noyées en partie dans un matériau isolant plastique,de préférence du polypropylène ,pour disposer de bonnes charnières.Le moulage par injection des parties plastiques peut se faire en une seule opération.

## Revendications

1. Prise électrique à deux fiches pour câble plat constituée de deux parties,l'une passive (12) l'autre active (11) reliées entr'elles par une charnière (1) comprenant des aiguilles (5) ou épines (4) de contact destinées à traverser le coeur conducteur (102) de chaque brin (104) du câble (103) ,caractérisée en ce qu'elle comprend une lame coupante (2,22,ou 62) dont le fil est parallèle à l'axe longitudinal du câble mis en place,ladite lame coupante étant intégrée à l'une des parties de la prise,et ayant pour fonction principale de séparer sur une certaine longueur les deux brins (104) du câble(103).

2. Prise électrique selon la revendication 1,dont l'axe de rotation de la charnière (1) reliant les parties active (11) et passive (12),est parallèle à l'axe longitudinal du câble (103),caractérisé en ce que les fiches mâles (13) sont coupées en deux diamètralement selon le plan longitudinal qui contient un diamètre de chacune des deux fiches,chacune des deux moitiés de chaque fiche comportant une zone semi-cylindrique (7) intégrée à la partie passive(12) pour l'une desdites moitiés de ladite fiches (13) ou intégrée à la partie active (11) pour l'autre desdites moitiés de ladi-fiche mâle (13) ladite zone creuse (7) servant de logement pour chaque brin (104) du câble ,et en ce que ladite zone creuse (7) est prolongée latéralement par une fiche femelle (8) pour l'une des parties (11 ou 12) de la prise ou par une fiche mâle (9) pour l'autre partie ,destinées à s'emboiter l'une dans l'autre ,pour d'une part assurer un contact entre les deux moitiés de fiches (13),et d'autre part servir de fermeture pression de l'ensemble.

3. Prise électrique selon la revendication 1,dont l'axe de rotation de la charnière (1) reliant la partie passive (12) à la partie active (11) de la prise,est parallèle à l'axe longitudinal du câble (103),caractérisée en ce que les fiches femelles (7) de laprise sont coupées en deux diamètralement selon le plan longitudinal contenant un diamètre de chacune des deux fiches,et en ce que chaque demi-fiche femelle(7) est prolongée latéralement par une zone (16) comprenant des parties arrières femelles (8) sur l'une des parties (11 ou 12) de la prise, et des parties mâles (9) sur l'autre partie de ladite prise ,destinées à s'emboiter l'une dans l'autre pour d'une part assurer un bon contact entre les deux moitiés des fiches (7) et d'autre part servir de fermeture pression de l'ensemble.

4. Prise électrique selon la revendication Layant l'axe de sa charnière (1) perpendiculaire.à l'axe longitudinal du câble (103) mis en place, caractérisée en ce qu'elle comporte notamment dans sa partie active (11) ou bloc de pressage,outre la lame (22),un râcloir (35) en forme de toit à deux pentes comportant des arêtes inférieures (25) délimitant les gouttières de guidage destinées à amener et à maintenir,après la découpe du câble (103),les brins (104) dudit câble,au contact de la partie passive (12),et plus précisément dans leur logement de contact (24),après les avoir fait glisser sur des pentes de glissement (23) sur lesquelles s'emboite le râcloir (35),et en ce que ladite partie passive (12) comporte en plus une arête de calage (20) et un embout de stabilisation (40) du câble (103) dans lesquels se trouve le câble (103) avant la découpe.

5. Prise électrique selon la revendication 1, ayant l'axe de sa charnière (1) perpendiculaire à l'axe longitudinal du câble (103) mis en place, caractérisée en ce qu'elle comprend sur la face interne de la partie active (11),outre la lame (62),une poutre de remplissage (50) dont la partie arrière (54) est triangulaire ,au moins trois écarteurs (51,52,53) de profil conique,les deux écarteurs extrêmes (51,53) au moins et dont la largeur maximum est supérieure à celle de la poutre de remplissage (50),servent aussi de dispositif deblocage des brins (104) du câble (103),en faisant faire un méandre latéral auxdits brins (104) qui passent alors dans les évidements latéraux (81,83) correspondant auxdits écarteurs (51,53),et en ce que les extrêmités avant et arrière de la lame (62) dépassent les extrêmités avant et arrière de la poutre de remplissage (50) et en ce que la face interne de la partie passive (12),comprend un sol (80) parallèle au plan longitudinal médian des fiches (13) sur lequel glisse les brins (104) du câble (103) pendant la fermeture de la prise pour s'embrocher sur les épines de contact (4) disposées latéralement et comprend aussi des reliefs en creux appelés fentes de logement (71,72,73) des écarteurs (51,52,53 respectivement) ainsi qu'un couloir (56) et un embout de stabilisation (40),dans lesquels se trouve le câble (103) avant la découpe.

## Patentansprüche

1. Steckbuchse mit zwei an Flachkabel angepassten Steckern,die aus zwei Teilen besteht;der eine ist passiv (12),der andere aktiv (11).Beide sind durch ein Scharnier (1) miteinander verknüpft,das Kontaktnadeln (5) bzw.Dorne (4) trägt,die dazu bestimmt sind,das leitfähige Innere (102)von jedem Fädchen (104) des Kabels (103) zu durchqueren, **dadurch gekennzeichnet**,dass diese Steckbuchse eine schneidende Klinge (2,22 oder 62) trägt, deren Faden sich in Parallelität mit der Längsachse des eingerichteten Kabels erstreckt.So ist die genannte schneidende Klinge als Bestandteil eines der Anschlussteile integriert, und die Funktion derselben besteht darin,die zwei Fädchen (104) des Kabels (103) längs einer bestimmten Länge voneinander zu trennen.

2. Steckbuchse laut Anspruch 1:die Drehachse des sich zwischen den aktiven(11) und passiven (12) Teilen befindenden Scharniers ist zur Längsachse des Kabels (103) parallel,**dadurch gekennzeichnet**,dass die Stecker(13) in zwei diametrale Teile geschnitten sind, d.h. längs der Längsfläche,die ein Durchmesser jedes beider Stecker enthält;dabei beträgt jede beider Stecker-Hälften für jeden der Stecken eine halbzylindrische Zone (7),welche - in bezug auf einen der genannten Teile des genannten Steckers (13)- in den passiven Teil (12) eingefügt ist,sonst in den aktiven Teil (11),was die zweite der genannten Hälften des genannten Steckers (13) anbelangt.So nützt die genannte Hohlzone zur Aufnahme jedes Fädchens (104) des Kabels.Andererseits verlängert sich die genannte Hohlzone (7) lateral durch einen Gerätestecker (8),was einen der Teile (11 oder 12) des Anschlusses anbelangt oder durch einen Stecker(9) für den anderen Teil.Zweck:Ineinanderstzung derselben;erstens,um einen Kontakt zwischen beiden Teilen der Stecker (13) zu ermöglichen und zweitens um als Druckverschluss des Gesamten zu dienen.

3. Steckbuchse laut Anspruch 1,die Drehachse des Scharniers (1), das den passiven Teil (12) mit dem aktiven Teil (11) dieser Steckbuchse verbindet,ist zur Längsachse des Kabels (103) parallel,**dadurch gekennzeichnet**,dass die Gerätestecker (7) der Steckbuchse in zwei diametrale Teile geschnitten sind ,d.h. längs der Längsfläche,die ein Durchmesser jedes beider Stecker enthält;wobei jeder Halbgerätstecker (7) durch die Zone (16) lateral verlängert ist ,die hohle Rückteile (8) auf einer Seite der Teile (11 oder 12) des Steckers beträgt, sowie vorspringende Teile (9) auf der anderen Seite der genannten Steckbuchse ,welche sich auf diese Weise ineinander einfügen,um erstens einen guten Kontakt zwischen beiden Hälften der Stecker zu sichern,und zweitens um als Druckverschluss des Gesamten zu dienen.

4. Steckbuchse laut Anspruch 1,die Drehachse des Scharniers (1) ist zur Längsachse des eingerichteten Kabels ((103) senkrecht,**dadurch gekenntzeichnet**,dass sie einen dachförmigen Schaber (35) (ausser der Klinge (22)) namentlich im aktiven Teil bzw.Pressungseinheit trägt,dessen zwei Abhänge unten liegende Kanten (25) tragen,die die Leitungsrinnen begrenzen.Die Funktion dieser Rinnen liegt darin,die Fädchen (104) des genannten Kabels in Kontakt mit dem passiven Teil (12) zu bringen sowie festzuhalten,und dies nach dem Kabelausschneiden (103),.und auf genauere Weise bis in deren Kontaktraum (24),nachdem sie an Gleitabhängen (23) geschoben wurden ,in die der Schaber (35) sich einfügt,und **dadurch gekenntzeichnet**,dass der genannte passive Teil weiterhin eine Stützkante trägt (20) sowie eine Spitze zur Stabilisierung (40) des Kabels (103),in denen sich das Kabel vor dem Ausschneiden befindet (103).

5. Steckbuchse laut Anspruch 1, die Drehachse des Scharniers (1) ist zur Längsachse des eingerichteten Kabels (103) senkrecht,**dadurch gekennzeichnet**,dass sie (ausser der Klinge (62)) einen Füllbalken (50) auf der Innenfläche des aktiven Teiles (11) trägt,dessen Rückteil (54) dreieckig ist,sowie mindestens drei Abzweiger (51,52, 53) mit einem Konenprofil.Insbesondere dienen die äussersten Abzweiger (51,53) (maximale Breite:grösser als die des Füllbalkens(50) als Blockiervorrichtung der Fädchen (104) des Kabels (103),indem eine seitliche Krümmung der genannten Fädchen vorkommt ,welche Seitenaushöhlungen (81,83) durchqueren ,die den genannten Abzweigern (51,53) entsprechen;und **dadurch gekennzeichnet**,dass die Endpunkte vor und hinter der Klinge (62) weiter gehen als die Endpunkte vor und hinter dem Füllbalken (50) ,und **dadurch gekennzeichnet**,dass die Innenseite des passiven Teils (12) eine Grundlage (80) trägt,die zur mittleren Längsebene der Stecker(13) parallel ist,an dem die Fädchen (104)des Kabels (103) während des Abschliessens der Steckbuchse entlang gleiten,um sich in die Kontaktdorne hineinzuwerfen (4) ,die lateral liegen.Diese Innenseite des passiven Teils (12) trägt auch Hohlreliefs,die Lagerungrisse (71,72,73) der Abzweiger (respektiv 51,52,53)genannt sind,zusammen mit einem Gang (56) und mit einem Stabilisierungsendpunkt (40),in denen sich das Kabel (103) vor dem Abschneiden befindet.

## Claims

1. Flat cable two-pin electric plug composed of two parts,one passive (12),the other active (11) connected by a hinge (1) ,said plug having needles (5) or contact spikes (4) designated to cross the conductive heart (102) of each wire (104) of the cable (103) ,comprising a cutting blade (2,22 or 62) which cutting edge is parallel to the longitudinal axis of the cable when positionned,said cutting blade being embedded in one of the said parts of the plug and mainly acts as a separator of the two wires(104) of the cable (103) in a certain length.

2. An electric plug as described in the claim 1,with the rotating axis of the hinge (1) joining the active (11) and the passive portion (12) paralell to the longitudinal axis of the cable (103) ,comprising male pins (13) diametrally split along the longitudinal median plane which contains a diameter of each of the pins (13),each of the two halves of each pin comprising a hollow half cylindrical aera embedded in the active portion (11) corresponding to one of the said halves of the said pin (13) ,or embedded in the passive portion (12) for the other of the said halves of the said male pin (13) ,the said hollow area (7) being used as a contact cavity for each wire of the cable ,the said hollow area (7) also including laterally a female pin (8) for one of the halves (11 or 12) of the plug or a male pin (9) for the other half, said pins (8 and 9) designated to fit into each other ,to act both as contact between the two halves of the pins (13) and as a pressure locking of the system.

3. Electric plug as described in the claim 1,with the rotating axis of the hinge (1) joining the passive half (12) and the active one (11) of the plug ,parallel to the longitudinal axis of the cable (103) comprising female pin (7) diametrally split along the longitudinal median plane which contains a diameter of each of the said pins (7),each of the halves of the females pins (7) including laterally an area (16) with rear female parts (8) on one of the halves (11 or 12) of the plug and rear male parts (9) on the other half of the plug designated to fit into each other,to both act as good contact between the two halves of the pins (7) and as a pressure locking of the system.

4. Electric plug as described in the claim 1 with the axis of the hinge perpendicular to the longitudinal axis of the placed cable (103),comprising in its active part (11),also called the pressing block,beside the blade (22) a two slopes roof-shaped scraper (35) with lower edges (25) fixing the limits of the leading grooves designated to drive and to maintain the wires (104) of the cable (103) ,after the cutting of the said cable in contact with the passive half (12) or more precisely in their contact site (24) ,after having made them slide over the sliding planes (23) on which fits the scraper (35) ,the said passive half (12) also comprises a wedging edge (20) and a stabilizing tip (40) for the cable (103) where the said cable lays before the cutting operation.

5. An electrical plug as described in claim 1,with the axis of its hinge (1) perpendicular to the longitudinal axis of the placed cable , comprising on the inner surface of the active part (11),beside the blade (62), a filler bar (50) which rear part is triangular shaped,at least three splitting portions (51,52,53) which profile is cone shaped,ending splitting portions (51,53) whose maximum width is greater than that of the filler bar (50) ,also act as a locking device of the wires (104) that wind through side grooves (81,83) corresponding to the splitting portions (51,53) ,a front and rear endings of the blade (62) protruding the front and rear endings of the filler bar (50);the inner surface of the passive part (12) comprising a base (80) parallel to the longitudinal median plane, the wires (104) of the cable (103) sliding on the said base (80) during the shutting down of the plug,the said wires (104) getting pierced by the contact spikes (4) arranged laterally,the said inner surface comprising also projections called receiving slots (71,72,73) for the splitting portions (51,52,53 respectively),a channel (56) and a stabilizing tip (40) into whose the cable (103) is set before the cutting operation.
